# EUROPÄISCHE PATENTSCHRIFT

(11) **EP 1 953 332 B1**
(45) Veröffentlichungstag und Bekanntmachung des Hinweises auf die Patenterteilung: **06.03.2013**
(21) Anmeldenummer: 08001381.6
(22) Anmeldetag: 25.01.2008
(51) Int. Cl.: E06B 9/17

(54) **Rolladenkasten**
Roller shutter housing
Caisson de volet roulant

(30) Priorität: 01.02.2007 DE 202007001725 U
(43) Veröffentlichungstag der Anmeldung: 06.08.2008
(73) Patentinhaber: REHAU AG + Co, 95111 Rehau (DE)
(72) Erfinder: Mondry, Matthias, 91058 Erlagen (DE); Melzer, Klaus, 91099 Poxdorf (DE)

(56) Entgegenhaltungen:
- DE-A1-102004 056 703
- DE-U1- 20 201 003

## Beschreibung

Die Erfindung betrifft einen Rollladenkasten nach dem Oberbegriff des Anspruches 1.

Relevante Rollladenkasten sind aus der DE 10 2004 0567003 A1, DE 20201003 U1 und DE 20 2005 016 057 U1 bekannt.

Es ist daher eine Aufgabe der vorliegenden Erfindung, einen Rollladenkasten der eingangs genannten Art derart weiterzubilden, dass die Dämmkörper gegen unerwünschte Verlagerung gegeneinander gesichert sind.

Diese Aufgabe ist erfindungsgemäß gelöst durch einen Rollladenkasten mit den im Anspruch 1 angegebenen Merkmalen.

Der erfindungsgemäß bereichs- bzw. abschnittsweise ansteigende Stoßbereich zwischen den beiden Dämmkörpern verhindert, dass Feuchtigkeit unter Schwerkrafteinfluss unerwünscht zur Gehäusewand des Gehäuses gelangen kann. Von der Rollladenrolle in den Rollladenkasten eingebrachte Feuchtigkeit wird nicht mehr unerwünscht durch den Stoßbereich hin zur Gehäusewand geführt, sondern wird vom ansteigenden Abschnitt des Stoßbereichs aufgehalten. Je größer die Höhendifferenz ist, die vom ansteigenden Abschnitt des Stoßbereichs überwunden wird, desto effizienter wird das Durchdringen des Stoßbereiches vermieden. Der ansteigende Abschnitt des Stoßbereichs stellt einen Potentialberg dar, den die Feuchtigkeit nicht oder kaum überwinden kann. Die dem Rauminneren zugewandte Gehäusewand bleibt trocken.

Nach Anspruch 2 komplementär zueinander geformte Dämmkörper führen zu einem gesamten Wärmedämmelement, dessen Dämmwirkung einem einteiligen Wärmedämmelement entspricht.

Ein Zwischenraum nach Anspruch 3 verhindert einen unerwünschten Kapillareffekt, der das Durchdringen des Stoßbereichs mit Feuchtigkeit unerwünscht begünstigen würde.

Ein Ausführungsbeispiel der Erfindung wird nachfolgend anhand der Zeichnung näher erläutert. In dieser zeigen:
- Fig. 1: ein Gehäuse für einen Rollladenkasten im Querschnitt, also im Schnitt senkrecht zu einer Drehachse einer nicht dargestellten Rollladenrolle;
- Fig. 2: einen Ausschnitt aus der Fig. 1 mit einem für eine Revision von unten orientierten Innen-Wandelement;
- Fig. 3: eine Ausschnittsvergrößerung aus Fig. 2 im Bereich einer Innen-Boden-Rastverbindung des Gehäuses; und
- Fig. 4: eine zu Fig. 2 ähnliche Darstellung mit dem für eine Revision von innen orientiertem Innen-Wandelement.

Ein Gehäuse 1 für einen Rollladenkasten dient zur Aufnahme einer in der Zeichnung nicht dargestellten Rollladenrolle. Das Gehäuse 1 wird zwischen einem Blendrahmen 2 für ein Fenster oder eine Tür und einem Sturz einer nicht dargestellten Gebäudewand montiert.

Das Gehäuse 1 umfasst ein Innen-Wandelement 3 zur Abdeckung des Rollladenkastens zur Rauminneren hin, ein Boden-Wandelement 4 zur Abdeckung des Rollladenkastens zum Raumboden hin, ein Sturz-Wandelement 5 zur Abdeckung des Rollladenkastens zur Raumdecke hin sowie ein Außen-Wandelement 6 zur Abdeckung des Rollladenkastens zum Raumäußeren hin.

Die Wandelemente 3 bis 6 sind ausgestaltet als ein- oder mehrteilige Kunststoff-Hohlprofile. Die Wandelemente 3 bis 6 können durch Extrusion hergestellt werden.

Das Innen-Wandelement 3 ist mit dem Boden-Wandelement 4 über Eck mittels einer Innen-Boden-Rastverbindung 7 verbunden. Letztere ist mit einer ersten Orientierung des Innen-Wandelements 3 vergrößert in der Fig. 3 dargestellt. Die Innen-Boden-Rastverbindung 7 hat eine Rastaufnahme 8, die im Innen-Wandelement 3 ausgebildet ist. Weiterhin hat die Innen-Boden-Rastverbindung 7 einen in die Rastaufnahme 8 eingreifenden, im Querschnitt ballig ausgeführten Rastkörper 9. Letzterer ist an einem Revisionsabschnitt 10 des Boden-Wandelements 4 ausgebildet. Bei der in der Zeichnung dargestellten Ausführung ist der Rastkörper 9 einstückig an den Revisionsabschnitt 10 angeformt.

Die Fig. 2 und 3 zeigen die Innen-Boden-Rastverbindung 7 einerseits in eingerasteter Stellung und andererseits mit dem gestrichelt dargestellten Revisionsabschnitt 10 des Boden-Wandelements 4 in einer Stellung, in der der Rastkörper 9 aus der Rastaufnahme 8 ausgeknüpft ist. In dieser ausgeknüpften Position kann der Revisionsabschnitt 10 relativ zu einem Rahmen-Verbindungsabschnitt 11 des Boden-Wandelements 4 verschwenkt werden. Als Gelenk dient hierzu eine weitere Rastverbindung 12 zwischen dem Revisionsabschnitt 10 und dem Rahmen-Verbindungsabschnitt 11. Diese weitere Rastverbindung 12 kann durch Herausziehen des aus der Innen-Boden-Verbindung 7 ausgeknüpften Revisionsabschnitts 10 aus dem Rahmen-Verbindungsabschnitt 11 gelöst werden, sodass im Boden des Gehäuses 1 eine untere Revisionsöffnung entsteht, über die das Innere des Gehäuses 1 zugänglich ist.

Der Rastkörper 9 der Innen-Boden-Rastverbindung 7 erstreckt sich längs einer Symmetrieebene 13, die mit einer sich parallel zu Begrenzungswänden 14, 15 des Innen-Wandelements 3 erstreckenden Mittelebene zusammenfällt. Die Symmetrie- bzw. Mittelebene 13 steht senkrecht auf der Zeichenebene z. B. der Fig. 2 und 3. Der ballige Rastkörper 9 ist zu dieser Symmetrieebene 13 spiegelsymmetrisch.

In Bezug auf diese Symmetrie- bzw. Mittelebene 13 ist die Rastaufnahme 8 der Innen-Boden-Rastverbindung 7 asymmetrisch ausgeführt. Die Rastaufnahme 8 weist hierzu einen längeren Aufnahmesteg 16 und einen kürzeren Aufnahmesteg 17 auf. Der längere Aufnahmesteg 16 ist so lang, dass er den Rastkörper 9 bei eingerasteter Rastverbindung 7 hintergreift. Der kürzere Aufnahmesteg 17 hintergreift den Rastkörper nicht, sondern liegt bei eingerasteter Rastverbindung 7 lediglich am Rastkörper 9 an und sichert gegen ein unerwünschtes Lösen des Hintergriffs des längeren Aufnahmestegs 16.

Der kürzere Aufnahmesteg 17 ist so kurz, dass er am Rastkörper 9 an einer Position anliegt, an der letzterer seine größte Stärke noch nicht erreicht hat.

Das Innen-Wandelement 3 ist mit dem Sturz-Wandelement 5 über Eck mittels einer Innen-Sturz-Verbindung 18 verbunden. In der Verbindungsstellung des Innen-Wandelements 3 mit dem Sturz-Wandelement 5 hintergreift ein am Innen-Wandelement 3 angeordneter Verbindungskörper 19 einen am Sturz-Wandelement 5 angebrachten Haltesteg 20. Der Verbindungskörper 19 ist einstückig am Innen-Wandelement 3 angeformt. Der Haltesteg 20 ist einstückig am Sturz-Wandelement 5 angeformt. Der Verbindungskörper 19 ist spiegelsymmetrisch zur Mittelebene 13 des Innen-Wandelements 3 ausgebildet.

Die dem kürzeren Aufnahmesteg 17 zugeordnete Begrenzungswand 15 des Innen-Wandelements 3 hat eine gegenüber der sonstigen Oberfläche der Begrenzungswand 15 zurückspringende Ausnehmung 21 für ein Putzträgerwinkelelement 22. Zur Befestigung des Putzträgerwinkelelements 22 in der Ausnehmung 21 hat das Putzträgerwinkelelement 22 eine Rastnase 23, die mit Hinterschnitt in eine Rastöffnung 24 im Innen-Wandelement 3 eingreift. Die Dimensionierungen der Ausnehmung 21 einerseits und des Putzträgerwinkelelements 22 andererseits sowie der Innen-Boden-Rastverbindung 7 sind derart, dass das gemäß den Fig. 2 und 3 angebrachte Putzträgerwinkelelement 22 einerseits flächenbündig zur dem kürzeren Aufnahmesteg 17 zugeordneten Begrenzungswand 15 und andererseits flächenbündig zu einer dem Raumboden zugewandten Begrenzungswand 25 des Boden-Wandelements 4 angeordnet ist. Die Flächenbündigkeit zur den kürzeren Aufnahmensteg 17 zugeordneten Aufnahmewand 15 des Innen-Wandelements 3 gewährleistet, dass in der Regel als Plattenmaterial ausgebildetes Innen-Dämmmaterial, welches auf der Begrenzungswand 15 bis hin vom Putzträgerwinkelelement 22 gebildeten Abschluss aufgelegt wird, nicht im Bereich des Putzträgerwinkelelements 22 beschnitten werden muss, da im Innen-Dämmmaterial keine Ausnehmung zum Einpassen des Putzträgerwinkelelements 22 geschaffen werden muss. Die Flächenbündigkeit des Putzträgerelements 22 mit der Begrenzungswand 25 des Boden-Wandelements 4 schafft ein gefälliges Äußeres des fertig eingebauten, gedämmten und verputzten Rollladenkastens.

Fig. 4 zeigt in einer zur Fig. 2 ähnlichen Darstellung ein abgewandeltes Gehäuse 1. Beim Gehäuse 1 nach Fig. 4 werden die gleichen Wandelemente 3 bis 6 eingesetzt wie beim Gehäuse 1 nach den Fig. 1 bis 3.

Die Abwandlung besteht hauptsächlich darin, dass das Innen-Wandelement 3 um eine Wendeachse 26, die mit der Schnittachse der Symmetrieebene 13 mit der Zeichenebene der Fig. 4 zusammenfällt, um 180 ° gewendet wird, so dass die in den Fig. 2 und 3 noch äußere Begrenzungswand 15 des Innen-Wandelements 3 nun innen liegt, und die in den Fig. 2 und 3 noch innere Begrenzungswand 14 nun außen liegt. Ferner ist bei der Ausgestaltung des Gehäuses 1 nach Fig. 4 das Putzträgerwinkelelement 22 weggelassen.

Aufgrund des Wendens des Innen-Wandelements 3 liegt bei der Innen-Boden-Rastverbindung 7 nach Fig. 4 nun der längere Aufnahmesteg 16 bezüglich des Gehäuses 1 außen und der innere Aufnahmesteg 17 bezüglich des Gehäuses 1 innen.

Die Innen-Boden-Rastverbindung 7 kann daher gelöst werden, indem das Innen-Wandelement 3 im Bereich der Innen-Boden-Rastverbindung 7 zum Rauminneren hin vom Rastkörper 9 abgeknüpft wird. Hierbei weicht der elastische kürzere Aufnahmesteg 17 gegenüber dem Rastkörper 9 nach oben zurück, bis er über diesen hinweggleiten kann und somit von diesem freikommt. Bei dieser Bewegung wird das Innen-Wandelement 3 um die Innen-Sturzverbindung 18 geschwenkt. Eine Verlagerung des Boden-Wandelements 4 ist nicht erforderlich. Aufgrund der Spiegelsymmetrie des Verbindungskörpers 19 bleibt das Wenden des Innen-Wandelements 3 für die Funktion der Innen-Sturz-Verbindung 18 ohne Einfluss.

Nach dem Ausknüpfen des Innen-Wandelements 3 bei der Anordnung nach Fig. 4 kann das Innen-Wandelement 3 aus der Aufnahme des Sturz-Wandelements 3 im Bereich der Innen-Sturz-Verbindung 18 herausgezogen werden. Das Innere des Gehäuses 1 ist nun über eine innere Revisionsöffnung zu Revisionszwecken frei.

Zwischen einer Gehäuseaufnahme 27 für die Rollladenrolle und der Wand des Gehäuses 1 ist im Bereich des Irinen-Wandelements 3 und des Revisionsabschnitts 10 des Boden-Wandelements 4 ein Wärmedämmelement 28 untergebracht. Letzteres weist bei der Ausführung nach den Fig. 1 bis 4 zwei separate Dämmkörper 29, 30 auf. Die beiden Dämmkörper liegen über einander zugewandte Flächen 31, 32 längs eines Stoßbereichs 33 aneinander an. Im Stoßbereich 33 sind die beiden Dämmkörper 29, 30 komplementär zueinander geformt. Dieser Stoßbereich 33 verläuft durchgehend von einer Innenseite 34 des Wärmedämmelements 28 bis hin zu einer Außenseite 35 des Wärmedämmelements 28.

Ausgehend von einem der Innenseite 34 benachbarten Stoßbereichsinnenabschnitt 36 steigen die den Stoßbereich 33 vorgebenden, einander zugewandten Flächen 31, 32 zunächst mit geringer Steigung an. An diesen Bereich geringer positiver Steigung schließt sich eine Stoßbereichs-Stufe 37 an. Dort steigt der Stoßbereich 33, gesehen aus Richtung des Stoßbereichsinnenabschnitts 36, zunächst stark an. Nach weiteren Stufen fällt der Stoßbereich 33 vertikal bis hin zu einem Stoßbereichs-Außenabschnitt 38 im Bereich der Außenseite 35 ab.

Im Bereich der Stoßbereichs-Stufe 37 hat der Stoßbereich 33 einen Zwischenraum 39, längs dem die beiden Dämmkörper 29, 30 nicht direkt aneinander anliegen, sondern zueinander beabstandet sind.

Die Stoßbereichs-Stufe 37 bildet in Bezug auf eine in der Fig. 1 horizontale Raumrichtung 39 eine Hinterschneidung der beiden Dämmkörper 29, 30 zueinander, sodass diese gegen eine unerwünschte Verlagerung gegeneinander in dieser Raumrichtung 39 gesichert sind. Diese Sicherung kann eine zusätzlich durch entsprechende Anschläge, z. B. am Boden-Wandelement 4, gebildete Sicherung ergänzen.

Bei dem nach den Fig. 1 bis 3 ausgebildeten Gehäuse findet eine Revision folgendermaßen statt: Zunächst wird die Innen-Boden-Rastverbindung 7 gelöst, wie in den Fig. 2 und 3 schematisch angedeutet, und es wird der Revisionsabschnitt 10 um die Rastverbindung 12 nach unten geschwenkt und anschließend aus dem Rahmen-Verbindungsabschnitt 11 des Boden-Wandelements 3 herausgezogen. Anschließend wird eine im bodenseitigen Dämmkörper 30 ausgebildete Griffausnehmung 40 ergriffen und der Dämmkörper 30 wird nach unten durch die Revisionsöffnung herausgezogen. Hierbei löst sich der Dämmkörper 30 vom Dämmkörper 29 im Stoßbereich 33. Nach Herausnahme des Dämmkörpers 30 kann auch der Dämmkörper 29 ergriffen und durch die Revisionsöffnung herausgenommen werden. Nun ist das Innere des Rollladenkastens zugänglich. Die Montage der Dämmkörper 29, 30 sowie des Revisionsabschnitts 10 erfolgt in umgekehrter Reihenfolge.

Bei der Gehäuseanordnung nach Fig. 4 erfolgt die Revision, in dem zunächst das Innen-Wandelement 3 nach Lösen der Innen-Boden-Rastverbindung 7 um die Innen-Sturz-verbindung 18 zum Rauminneren ausgeschwenkt und anschließend abgenommen wird. Nun kann zunächst der Dämmkörper 29 und dann der Dämmkörper 30 entnommen werden. Die Montage nach erfolgter Revision erfolgt dann in umgekehrter Reihenfolge.

Die Ausgestaltung des Stoßbereichs 32 mit den bereichsweisen Anstiegen, insbesondere im Bereich der Stoßbereichs-Stufe 37, sorgt dafür, dass in den Rollladenkasten eindringende Feuchtigkeit nicht unter Schwerkrafteinfluss vom Stoßbereichsinnenabschnitt 36 hin zum Stoßbereichs-Außenabschnitt 38 gelangen kann. Der Zwischenraum 39 sorgt dabei dafür, dass sich kein unerwünschter Kapillareffekt im Stoßbereich 33 ausbildet. Die Stoßbereichs-Stufe 37 stellt daher einen Potentialberg dar, den die Feuchtigkeit nicht überwinden kann, sodass das Gehäuse 1 insbesondere im Bereich der Innen-Rast-Verbindung 7 trocken bleibt.

Zur Rollladenrolle hin kann das Wärmedämmelement 28 noch mit einer Metallfolie, insbesondere mit einer Aluminiumfolie, zur zusätzlichen Wärmedämmung abgedeckt sein. Zwischen dem Dämmkörper 29 und dem Innen-Wandelement 3 kann noch eine mehrere Millimeter, z. B. 3 oder 4 mm, starke Schwerfolie zur zusätzlichen Schalldämmung angeordnet sein.

Das Wärmedämmelement 28 ist aus Polystyrol- oder Polyurethan-Schaum.

## Patentansprüche

1. Rollladenkasten
- mit einem Gehäuse (1) mit einer Gehäusewand (3 bis 6), die ein Boden-Wandelement (4) aufweist, welches einen für eine Revision abnehmbaren Wandabschnitt (10) umfasst,
- mit einem mindestens zwei separate Dämmkörper (29, 30) aufweisenden Wärmedämmelement (28), welches im Gehäuse (1) zwischen einer Rollladenrolle und der Gehäusewand (3 bis 6) untergebracht ist,
- wobei die beiden Dämmkörper (29, 30) über einander zugewandte Flächen (31, 32) längs eines Stoßbereiches (33) aneinander anliegen,
wobei bei montiertem Rollladenkasten der Stoßbereich (33) zwischen der Rollladenrolle und der Gehäusewand (3 bis 6) zumindest bereichsweise ansteigt,
**dadurch gekennzeichnet, dass**
eine Stoßbereichs-Stufe (37) in Bezug auf eine horizontale Raumrichtung (39) eine Hinterschneidung der beiden Dämmkörper (29, 30) zueinander bildet, sodass diese gegen eine unerwünschte Verlagerung gegeneinander in dieser Raumrichtung (39) gesichert sind.

2. Rollladenkasten nach Anspruch 1, **dadurch gekennzeichnet, dass** die beiden Dämmkörper (29, 30) im Stoßbereich (33) komplementär zueinander geformt sind.

3. Rollladenkasten nach Anspruch 1 oder 2, **dadurch gekennzeichnet, dass** der Stoßbereich (33) mindestens bereichsweise einen Zwischenraum (39) aufweist, längs dem die beiden Dämmkörper (29, 30) nicht direkt aneinander anliegen, sondern zueinander beabstandet sind.

## Claims

1. Roller shutter box
- having a housing (1) with a housing wall (3 to 6), which has a base-wall element (4) comprising a wall portion (10) which can be removed for inspection purposes,
- having a heat-insulating element (28), which has at least two separate insulating bodies (29, 30) and is accommodated in the housing (1) between a roller shutter roll and the housing wall (3 to 6),
- wherein the two insulating bodies (29, 30) butt against one another along a joint region (33) via facing surfaces (31, 32),
wherein with the roller shutter box installed, the joint region (33) rises up, at least in part, between the roller shutter roll and the housing wall (3 to 6), **characterized in that** a joint-region step (37) in relation to a horizontal direction in space (39) forms an undercut between the two insulating bodies (29, 30) in relation to one another, and therefore these insulating bodies are secured against undesired displacement in relation to one another in this direction in space (39).

2. Roller shutter box according to Claim 1, **characterized in that** the two insulating bodies (29, 30) are formed to complement one another in the joint region (33).

3. Roller shutter box according to Claim 1 or 2, **characterized in that** the joint region (33) has, at least in part, an interspace (39) along which the two insulating bodies (29, 30), rather than butting directly against one another, are spaced apart from one another.

## Revendications

1. Caisson de volet roulant
- comprenant un boîtier (1) avec une paroi de boîtier (3 à 6), qui présente un élément de paroi de fond (4), qui comprend une portion de paroi (10) pouvant être enlevée pour effectuer une révision,
- comprenant un élément d'isolation thermique (28) présentant au moins deux corps d'isolation séparés (29, 30), lequel élément d'isolation thermique est monté dans le boîtier (1) entre un rouleau de volet roulant et la paroi de boîtier (3 à 6),
- les deux corps d'isolation (29, 30) s'appliquant l'un contre l'autre par le biais de surfaces (31, 32) tournées l'une vers l'autre le long d'une région d'aboutement (33),
la région d'aboutement (33) entre le rouleau de volet roulant et la paroi de boîtier (3 à 6), lorsque le caisson de volet roulant est monté, montant au moins en partie, **caractérisé en ce qu'**un étage de région d'aboutement (37) par rapport à une direction spatiale horizontale (39) forme une contre-dépouille des deux corps d'isolation (29, 30) l'un par rapport à l'autre, de telle sorte que ceux-ci soient fixés contre tout décalage indésirable l'un par rapport à l'autre dans cette direction spatiale (39).

2. Caisson de volet roulant selon la revendication 1, **caractérisé en ce que** les deux corps d'isolation (29, 30) sont formés de manière complémentaire l'un par rapport à l'autre dans la région d'aboutement (33).

3. Caisson de volet roulant selon la revendication 1 ou 2, **caractérisé en ce que** la région d'aboutement (33) présente au moins en partie un espace intermédiaire (39) le long duquel les deux corps d'isolation (29, 30) ne s'appliquent pas directement l'un contre l'autre mais sont espacés l'un de l'autre.
